# DEMANDE DE BREVET EUROPEEN

(11) **EP 1 848 066 A2**
(43) Date de publication de la demande: **24.10.2007**
(21) Numéro de dépôt: 07352002.5
(22) Date de dépôt: 19.04.2007
(51) Int. Cl.: H01R 13/52, H01R 13/70

(54) **Dispositif de branchement électrique étanche sécurisé**

(30) Priorité: 19.04.2006 FR 0603438
(71) Demandeur: Clean Lagun SL, 43860 Ametlla de Mar (ES)
(72) Inventeur: Vogt, Matthias, 43860 Ametlla de Mar (ES)
(74) Mandataire: Morelle, Guy Georges Alain

(57) **Abrégé**

Dispositif (1) de branchement électrique étanche, entre une prise (2) et un appareil comportant un câble électrique de raccordement (3) à une extrémité duquel sont fixés des moyens de raccordement électrique (4) à la prise, comprenant :
- une enceinte (5) comportant une paroi (6) étanche, comportant :
- une première (12) partie supportant la prise,
- une deuxième (13) partie, mobile par rapport à la première partie, et pouvant adopter :
- une première position dans laquelle un accès des moyens de raccordement à la prise est possible, et
- une deuxième position, dans laquelle les première et deuxième parties de l'enceinte sont solidaires afin d'obtenir une étanchéité de l'enceinte,

et comprenant en outre :
- un premier interrupteur (60) disposé sur la première (12) partie de l'enceinte (5) à l'intérieur de l'espace libre (7) défini par celle-ci, agissant sur l'alimentation provenant du câble entrant, afin de permettre un raccordement électrique sécurisé des moyens de raccordement à la prise, en coupant l'alimentation provenant du câble entrant,
- des moyens de renvoi (65) de la commande du premier interrupteur (60), sur la deuxième partie (13) de l'enceinte (5), et
- des moyens de commande (70) desdits moyens de renvoi (65), disposés sur ladite deuxième (13) partie de l'enceinte (5) et sur une surface extérieure de celle-ci, en sorte de permettre une commande externe du premier interrupteur à partir de la deuxième (13) partie de l'enceinte (5).

## Description

La présente invention se rapporte au domaine des dispositifs de branchement électrique, destiné à être étanche aux liquides, entre au moins une prise de courant et au moins un appareil électrique comportant au moins un câble électrique de raccordement à une extrémité duquel sont fixés des moyens de raccordement électrique à ladite au moins une prise de courant, ledit dispositif comprenant :
- une enceinte comportant une paroi étanche aux liquides et définissant un espace libre à l'intérieur duquel ladite prise de courant est placée et ledit branchement électrique est destiné à être effectué,
- des moyens de connexions de ladite au moins une prise de courant à au moins un câble électrique d'alimentation entrant,
- une première traversée destinée à être étanche aux liquides, de ladite paroi étanche de ladite enceinte, apte à permettre au dit au moins un câble électrique d'alimentation entrant de franchir ladite paroi de manière étanche aux liquides,
- au moins une deuxième traversée destinée à être étanche aux liquides, de ladite paroi étanche de l'enceinte, destinée à permettre au dit au moins un câble électrique de raccordement de franchir ladite paroi de manière étanche aux liquides,
- ladite enceinte comportant en outre :

- une première partie supportant ladite au moins une prise de courant,
- une deuxième partie, mobile par rapport à ladite première partie, et associée à cette dernière en sorte de permettre au moins les deux première et deuxième positions suivantes :

- une première position, dite de raccordement électrique, dans laquelle un accès desdits moyens de raccordement électrique dudit au moins un appareil électrique à ladite au moins une prise de courant est possible en vue de la réalisation dudit branchement électrique, et
- une deuxième position, dite de protection dudit branchement électrique contre les liquides provenant de l'extérieur de ladite enceinte, dans laquelle lesdites première et deuxième parties de l'enceinte sont solidaires afin d'obtenir une étanchéité de ladite enceinte.

L'art antérieur propose un tel dispositif de branchement électrique étanche avec le document FR 2 868 882 au nom de la demanderesse qui fonctionne parfaitement.

La présente invention propose cependant d'améliorer encore la sécurité, plus particulièrement la sécurité lors du branchement électrique, et propose en outre d'autres avantages. Plus précisément, elle consiste en un dispositif de branchement électrique tel que défini ci-dessus qui se caractérise en ce qu'il comprend en outre :
- au moins un premier interrupteur intégré à ladite enceinte, agissant sur ladite alimentation électrique provenant dudit câble électrique d'alimentation entrant, afin de permettre un raccordement électrique sécurisé des moyens de raccordement électrique à ladite au moins une prise de courant, en coupant ladite alimentation électrique provenant du câble électrique d'alimentation entrant, ledit au moins un premier interrupteur étant disposé sur la première partie de l'enceinte à l'intérieur de l'espace libre défini par ladite enceinte,
- des moyens de renvoi de la commande dudit au moins un premier interrupteur, sur la deuxième partie de l'enceinte, et
- des moyens de commande desdits moyens de renvoi, disposés sur ladite deuxième partie de l'enceinte et sur une surface extérieure de celle-ci, en sorte de permettre une commande externe dudit au moins un interrupteur à partir de la deuxième partie de l'enceinte,
- lesdits moyens de renvoi de la commande dudit au moins un premier interrupteur comportant une tige mobile en translation, dont l'axe longitudinal est monté parallèle à la direction de déplacement de la commande de l'interrupteur.

Le dispositif de branchement électrique sécurisé selon l'invention permet d'effectuer un raccordement électrique d'un appareil sur une prise de courant non alimenté, ou plus exactement dont l'alimentation a été coupée. Ainsi, l'opérateur peut brancher son appareil en toute sécurité même s'il est mouillé ou humide lui-même, ce qui présente un intérêt notamment aux alentours des piscines, ou en tout milieu humide en général.

La première partie de l'enceinte comprend normalement le câblage électrique et un montage simple consiste à placer le ou les interrupteurs au plus près du câblage électrique. En outre, la première partie de l'enceinte peut former un sous-ensemble d'enceinte étanche comportant donc le câblage électrique et donc les interrupteurs manipulable de l'extérieur de ce sous-ensemble étanche.

Le ou les interrupteurs disposés sur la première partie de l'enceinte à l'intérieur de l'espace libre défini par cette enceinte, offre un placement du ou des interrupteurs en sorte que leurs commandes directes soit inaccessibles à partir de l'extérieur de l'enceinte, mais accessible par exemple dans la première position, dite de raccordement électrique.

La configuration définie des moyens de renvoi de la commande du ou des interrupteurs, ainsi que celle des moyens de commande de ces moyens de renvoi permet avantageusement d'actionner le ou les interrupteurs avant de toucher au branchement électrique, à partir de l'extérieur de l'enceinte, et avant toute manipulation de celle-ci ou de ses parties constitutives, augmentant la sécurité de manipulation du dispositif selon l'invention.

Selon une caractéristique avantageuse, le dispositif selon l'invention comprend en outre au moins une troisième traversée destinée à être étanche aux liquides, de ladite paroi étanche de ladite enceinte, apte à permettre à au moins un câble électrique d'alimentation sortant de ladite enceinte, de franchir ladite paroi de manière étanche aux liquides.

Le câble d'alimentation électrique sortant permet d'alimenter un autre dispositif selon l'invention placé à un autre endroit, à partir d'une alimentation unique.

Selon une caractéristique avantageuse, le dispositif selon l'invention comprend en outre au moins un deuxième interrupteur agissant sur ladite alimentation électrique délivrée par ledit câble électrique d'alimentation sortant.

Le deuxième interrupteur permet de couper l'alimentation sortante du dispositif selon l'invention alors que l'alimentation entrante de ce dispositif est par exemple opérationnelle selon la position du premier interrupteur. Cette caractéristique permet de dégrouper l'alimentation des dispositifs selon l'invention lorsqu'ils ont utilisés en groupe dans un même lieu ou des lieux voisins.

Selon une caractéristique avantageuse de la configuration qui précède, lesdits moyens de renvoi sont agencés en sorte de :
- interrompre l'alimentation électrique automatiquement lors du passage de la deuxième partie de l'enceinte de la deuxième position dite de protection à la première position, dite de raccordement électrique,
- rétablir l'alimentation électrique automatiquement lors du passage de la deuxième partie de l'enceinte de la première position, dite de raccordement électrique à la deuxième position dite de protection.

Cette caractéristique ajoute encore à la sécurité du dispositif selon l'invention, en ce qu'elle permet l'automatisation de la coupure systématique de l'alimentation électrique pour l'opération d'accouplement ou de séparation des moyens de raccordement électrique de l'appareil électrique sur la prise de courant.

Selon une caractéristique avantageuse, le dispositif selon l'invention comprend en outre :
- au moins une cellule photoélectrique,
- des moyens d'éclairage de l'espace externe environnant ledit dispositif de branchement électrique, commandés par ladite au moins une cellule photoélectrique, en sorte que :

- lorsqu'une lumière extérieure à ladite enceinte atteint ladite cellule photoélectrique, lesdits moyens d'éclairage sont éteints, et
- lorsqu'aucune lumière n'atteint ladite cellule photoélectrique, lesdits moyens d'éclairage sont allumés afin d'éclairer ledit dispositif de branchement électrique.

Cette caractéristique ajoute encore à la sécurité en ce que les abords de l'enceinte sur laquelle se trouve le branchement à effectuer sont éclairés automatiquement en cas de besoin, évitant à l'opérateur qui doit faire un branchement d'appareil, d'avoir à actionner un contacteur électrique pour éclairer le dispositif selon l'invention préalablement au branchement.

Selon une caractéristique avantageuse, le dispositif selon l'invention comprend en outre des moyens de témoin lumineux indiquant la position dudit au moins premier interrupteur, ou desdits au moins premier et deuxième interrupteurs, en sorte d'indiquer de manière lumineuse à l'extérieur de l'enceinte lorsque l'alimentation de la prise de courant est établie.

L'opérateur peut ainsi s'assurer de la coupure de l'alimentation avant d'intervenir sur le branchement électrique.

Selon une caractéristique avantageuse, le dispositif selon l'invention comprend en outre des moyens de fixation murale étanche de ladite enceinte.

Selon une caractéristique avantageuse, lesdits moyens de raccordement électrique sont des moyens de raccordement électrique à fiches, et ladite au moins une prise de courant comporte des logements complémentaires pour lesdites fiches.

Selon une caractéristique avantageuse, ladite au moins deuxième traversée étanche est disposée entre lesdites première et deuxième parties de l'enceinte.

Selon une caractéristique avantageuse, ladite au moins deuxième traversée étanche comprend un joint d'étanchéité cylindrique dissocié axialement en deux demi-joints, un premier demi-joint étant lié à ladite première partie de l'enceinte, un deuxième demi-joint étant lié à ladite deuxième partie de l'enceinte, de sorte que lorsque lesdites première et deuxième parties de l'enceinte sont solidaires en vue d'obtenir une étanchéité de ladite enceinte, l'axe longitudinal dudit joint d'étanchéité cylindrique correspond à l'axe dudit au moins un câble électrique de raccordement.

Selon une caractéristique avantageuse, ladite au moins une première traversée étanche, ou lesdites au moins première et troisième traversées étanches, comportent des moyens de serrage dudit câble électrique d'alimentation entrant, ou respectivement desdits câbles électriques d'alimentation entrant et sortant, dans une ou des plages déterminées de diamètres respectivement.

Selon une caractéristique avantageuse, lesdits moyens de serrage d'un câble d'alimentation électrique entrant ou sortant, comprennent une pluralité de languettes apte à entourer ledit câble électrique d'alimentation, lesdites languettes comportant des extrémités libres aptes à converger vers un axe longitudinal du câble électrique d'alimentation sous l'effet d'une poussée parallèle au dit axe longitudinal du câble électrique d'alimentation en vue d'assurer un serrage de ce dernier.

Selon une caractéristique avantageuse, lesdites languettes sont régulièrement réparties sur une surface annulaire destinée à entourer ledit câble électrique d'alimentation, lesdites languettes comportant respectivement une section transversale d'épaisseur décroissante vers l'intérieur de la surface annulaire.

Selon une caractéristique avantageuse, lesdites première et deuxième parties de l'enceinte sont liées entre elles au moyen d'une liaison de type charnière à un degré de liberté en rotation.

Selon une caractéristique avantageuse, le dispositif selon l'invention comprend en outre des moyens de verrouillage de ladite deuxième partie de l'enceinte sur ladite première partie de l'enceinte, dans la deuxième position, dite de protection dudit branchement électrique.

D'autres caractéristiques et avantages apparaîtront à la lecture de la description qui suit d'un exemple de mode de réalisation d'un dispositif de branchement électrique étanche selon l'invention, accompagnée des dessins annexés, exemple donné à titre illustratif non limitatif.

La figure 1 représente une vue en perspective partielle d'un exemple de mode de réalisation du dispositif de branchement électrique étanche selon l'invention, dans sa première position de raccordement électrique.

La figure 2 représente une vue partielle avant en perspective de l'exemple de la figure 1, en éclaté et comportant quelques variantes de réalisation.

La figure 3 représente une vue partielle arrière en perspective de l'exemple de la figure 1, en éclaté et comportant les variantes de réalisation de la figure 2.

La figure 4 représente l'exemple selon la figure 2, à l'état assemblé et dans sa deuxième position de protection du branchement électrique.

Les figures 5 et 6 représentent en perspective un détail du dispositif selon la figure 4, suivant respectivement une vue de dessus et une vue de dessous.

La figure 7 représente une vue schématique en coupe longitudinale d'un détail agrandi du dispositif selon les figures 1 à 4, 10, relatif à un exemple de mode de réalisation des moyens de renvoi de la commande d'un interrupteur.

La figure 8 représente une vue schématique en coupe longitudinale d'un détail agrandi du dispositif selon les figures 1 à 4, 10, relatif à un exemple de mode de réalisation des moyens de fixation murale étanche de l'enceinte.

La figure 9 représente une vue de dessus de l'exemple de la figure 1.

La figure 10 représente une vue en coupe suivant la ligne 1-1 de la figure 9.

Le dispositif 1 de branchement électrique, représenté sur la figure 1, et sur les figures 2 à 10 selon quelques variantes de réalisation, est destiné à être étanche aux liquides. Le dispositif 1 est destiné au branchement électrique entre une prise de courant 2 et un appareil électrique (non représenté) comportant un câble électrique de raccordement 3 à une extrémité duquel sont fixés des moyens de raccordement électrique 4 à la prise de courant, adoptant avantageusement la forme de moyens de raccordement électrique 4 à fiches 29, la prise de courant 2 comportant des logements 30 complémentaires pour les fiches 29.
le dispositif 1 de branchement électrique comprend :
- une enceinte 5 comportant une paroi 6 étanche aux liquides et définissant un espace libre 7 à l'intérieur duquel la prise de courant 2 est placée et le branchement électrique est destiné à être effectué,
- des moyens de connexions 8 de la prise de courant 2 à un câble électrique d'alimentation 9 entrant,
- au moins une traversée 10, et avantageusement trois traversées 61, 80, 81 supplémentaires, destinées à être respectivement étanches aux liquides, de la paroi étanche 6 de l'enceinte 5, l'une d'elles, par exemple la traversée 10 dans la représentation de la figure 1, étant apte à permettre au câble électrique d'alimentation 9 entrant de franchir la paroi 6 de manière étanche aux liquides,
- une traversée 11 destinée à être étanche aux liquides, de la paroi étanche 6 de l'enceinte 5, et permettant au câble électrique de raccordement 3 d'un appareil électrique de franchir la paroi 6 de manière étanche aux liquides,
- un premier interrupteur 60 intégré à l'enceinte 5, agissant sur l'alimentation électrique provenant du câble électrique d'alimentation 9 entrant, afin de permettre un raccordement électrique sécurisé des moyens de raccordement électrique 4 à la prise de courant 2, en coupant l'alimentation électrique provenant du câble électrique d'alimentation 9 entrant.

L'enceinte 5 comporte en outre, comme représenté sur les figures 1 à 4 :
- une première 12 partie supportant la prise de courant 2,
- une deuxième 13 partie, mobile par rapport à la première partie 12, et associée à cette dernière en sorte de permettre au moins les deux première et deuxième positions suivantes :

- une première position, dite de raccordement électrique, comme représenté sur la figure 1, dans laquelle un accès des moyens de raccordement électrique 4 de l'appareil électrique à la prise de courant 2 est possible en vue de la réalisation du branchement électrique, et
- une deuxième position, dite de protection du branchement électrique contre les liquides provenant de l'extérieur de l'enceinte 5, comme représenté sur la figure 4, dans laquelle les première 12 et deuxième 13 parties de l'enceinte 5 sont solidaires afin d'obtenir une étanchéité de cette dernière.

La première partie 12 de l'enceinte 5 peut avantageusement adopter la forme d'un boîtier avantageusement rigide, constitué d'un fond 32 de boîtier surmonté d'un dessus 33 de boîtier possédant une large ouverture 34 destinée à être obturée par la deuxième partie 13 de l'enceinte 5. Le fond 32 et le dessus 33 du boîtier pourront avantageusement être associés de manière démontable par l'intermédiaire de vis (non représentées) logées dans des logements taraudés 82 par exemple formés dans fond 32, comme représenté plus particulièrement sur la figure 5, la liaison entre le fond 32 et le dessus 33 devant être rendue étanche aux liquides, par exemple par l'intermédiaire d'un joint torique 36 placé entre le fond 32 et le dessus 33 intermédiaire entre les surfaces de contact de ces derniers. Le passage de l'ouverture 34 doit posséder des dimensions suffisantes pour laisser passer les moyens de raccordement électrique 4 en vue de les introduire dans la prise de courant 2 qui sera disposée en face de cette ouverture 34, comme représenté sur les figures 1 à 3, sans être gênés par un rebord 84 avantageusement périphérique à l'ouverture 34.

Le boîtier entrant dans la constitution de l'enceinte 5 peut adopter toute forme appropriée, par exemple une forme parallélépipédique creuse. L'espace libre 7 à l'intérieur de l'enceinte 5 pourra permettre de loger et de fixer les organes électriques (non représentés) et/ou accessoires (non représentés) nécessaires au fonctionnement du dispositif selon l'invention, à savoir la prise de courant 2, les moyens de connexion 8 de la prise de courant 2 au câble électrique d'alimentation 9 entrant, des fusibles le cas échéant, etc. Sur la figure 5, on a représenté l'intérieur du fond 32 du boîtier sur lequel nous reviendrons ultérieurement.

La prise de courant 2 sera réalisée selon tout moyen connu, en fonction des appareils que l'on souhaite brancher sur le dispositif 1 représenté, en général selon un standard déterminé. La prise de courant 2 ne sera donc pas décrite plus en détail ici, celle-ci pouvant répondre à tout standard en vigueur, notamment selon les pays dans lesquels le dispositif 1 est destiné à être utilisé. Sur l'exemple représenté, la prise de courant 2 est une prise couramment utilisée, de type femelle à trois logements 30, destinée à recevoir une fiche mâle complémentaire à trois plots 29, à savoir une phase, un neutre, et une terre, également couramment utilisée. Cette prise de courant 2 peut être fixée selon tous moyens connus (non représentées), par exemple par vis, sur le fond 32 du boîtier ou sous le dessus 33 du boîtier, et occuper ainsi une partie d'un premier sous-espace clos défini entre le fond 32 et le dessus 33 du boîtier. Des trous de passage pour les plots 29 de la fiche mâle, seront réalisés dans le dessus 33 du boîtier, afin d'assurer un accès des logements de la prise aux fiches 29. L'ouverture 34 du boîtier peut se présenter avantageusement, comme montré sur les figures 1 à 4, sous la forme d'une surface plane 83 supérieure du dessus de boîtier entourée du rebord 84 périphérique supérieur de ce boîtier.

La première partie 12 de l'enceinte 5 comprend en outre les quatre traversées étanches 10, 61, 80, 81, formées respectivement sur les quatre côtés latéraux du fond 32 du boîtier, comme représenté sur les figures 1 à 6. Un exemple de mode de réalisation de ces traversées sera décrit plus loin.

La prise de courant 2 sera connectée au câble d'alimentation 9 entrant selon tous moyens de connexion 8 connus, par exemple à vis, par bornier, etc..., qui ne seront donc pas décrits plus en détail ici.

La deuxième 13 partie de l'enceinte 5 comprend avantageusement :
- un couvercle 14 lié avantageusement par une liaison 85 de type charnière à un degré de liberté en rotation, à la première 12 partie de l'enceinte 5, plus précisément à un côté du rebord 84 de l'ouverture 34 du dessus 33 de la première partie 12 du boîtier, comme représenté sur la figure 1,
- des moyens de verrouillage 69 du couvercle 14 sur la première 12 partie de l'enceinte 5, dans la deuxième position, dite de protection du branchement électrique, destinés à comprimer la deuxième traversée 11 en vue d'assurer son étanchéité.

Le couvercle 14 adopte par exemple la forme d'une paroi plane 86 rectangulaire munie d'un rebord périphérique 87 venant en vis-à-vis du rebord périphérique 84 décrit plus haut, et prenant appui sur celui-ci lorsque le couvercle 14 est fermé, c'est à dire lorsque le couvercle 14 et la première partie 12 de l'enceinte 5 adoptent la deuxième position dite dite de protection étanche du branchement électrique. l'espace compris entre les surfaces 83 et 86 planes et les rebords périphériques 84 et 87 définit un deuxième sous-espace de l'enceinte 5 séparé du premier sous-espace par la paroi de la première partie de l'enceinte 5 portant la surface plane 83 et formant le dessus 33 du boîtier. Le deuxième sous-espace est clos lorsque le couvercle 14 est placé dans la deuxième position. Le volume, et notamment la hauteur, du deuxième sous-espace est défini en sorte de permettre un logement des moyens de raccordement 4 d'un appareil électrique, et la fermeture étanche du couvercle 14 lorsque les moyens de raccordement 4 sont fichés dans la prise de courant 2. La position de fermeture complète de l'ouverture 34 par le couvercle 14, est avantageusement rendue étanche aux liquides par l'intermédiaire d'un joint torique 40 placé entre les surfaces de contact du couvercle 14 et du dessus 33 du boîtier, et écrasé lorsque les moyens de verrouillage 69 du couvercle 14 sont activés pour assurer l'étanchéité.

De manière avantageuse, la deuxième traversée 11 étanche est disposée entre les première 12 et deuxième 13 parties de l'enceinte 5, plus particulièrement entre le dessus 33 du boîtier et le couvercle 14, sur un petit côté de la section horizontale rectangulaire du boîtier, comme représenté sur les figures 1 à 4.

La deuxième traversée 11 étanche comprend avantageusement un joint d'étanchéité 17, dont la surface destinée à être en contact avec le câble 3 est par exemple cylindrique, ou plane comme représenté sur les figures 1 à 4, dissocié axialement en deux demi-joints, un premier 18 demi-joint étant lié à la première 12 partie de l'enceinte 5 et assurant la continuité du joint périphérique 40 lorsque ce dernier est placé à cet endroit, un deuxième 19 demi-joint étant lié au couvercle 14, et assurant la continuité avec la partie du couvercle 14 destinée à entrer en contact avec le joint périphérique 40, de sorte que lorsque les première 12 et deuxième 13 parties de l'enceinte 5 sont associées entre elles, l'axe longitudinal du joint d'étanchéité 17 correspond à l'axe 21 du câble électrique de raccordement 3. Le joint d'étanchéité 17 sera avantageusement réalisé en matière synthétique souple et élastique de manière à permettre de préférence une étanchéité correcte de la traversée du câble 3 par écrasement sous l'effet du couvercle 14 et des moyens de verrouillage 69, malgré des diamètres de câble électrique 3 de raccordement qui peuvent être différents. La surface du joint 17 destinée à entourer le câble pourra comporter tout relief approprié, par exemple des bourrelets annulaires (non représentés) à cet effet, afin de concentrer la pression sur ces parties en relief et de diminuer la force nécessaire pour assurer une étanchéité.

La première 10 traversée étanche, disposée en pleine paroi 6 de l'enceinte 5, notamment du fond 32 de l'enceinte 5, sera réalisée de toute manière connue, par exemple comme suit de manière préférentielle (non représentée) : la première traversée 10 comporte avantageusement des moyens de serrage du câble électrique d'alimentation 9, dans une plage déterminée de diamètres afin de présenter une souplesse d'utilisation permettant de rendre une même traversée étanche pour des diamètres différents de câbles d'alimentation. Les moyens de serrage comprennent par exemple une pluralité de languettes sensiblement axiales dont une de leurs extrémités est fixée sur une surface annulaire perpendiculaire à l'axe longitudinal du câble et entourant ce dernier, les languettes comportant des extrémités libres aptes à converger vers l'axe longitudinal du câble 9 sous l'effet d'une poussée parallèle à cet axe ou selon celui-ci en vue d'assurer un serrage du câble, poussée par exemple obtenue au moyen d'un système vis-écrou apte à transformer la poussée axiale en poussée radiale des languettes contre le câble. Les languettes sont régulièrement réparties sur la surface annulaire destinée à entourer le câble 9, et comportent respectivement de préférence une section transversale d'épaisseur décroissante vers l'intérieur de la surface annulaire. Les languettes possèdent de préférence une inclinaison appropriée permettant une déformation de la languette en vue d'assurer un serrage du câble 9 et une étanchéité au contact de celui-ci. Tout autre moyen de traversée étanche de cloison connu peut convenir.

Les autres traversées 61, 80, et 81 sont des traversées identiques à la traversée 10 décrite ci-dessus, et peuvent être utilisées pour le départ de câbles d'alimentation (non représentés) électriques vers d'autres dispositifs selon l'invention. En cas de non-utilisation d'une traversée, le passage correspondant pour le câble absent peut être obturé par tout bouchon étanche placé dans la traversée, ou par tout bouchon étanche directement monté sur l'ouverture traversant la paroi 6, en cas d'absence de la traversée.

Le dispositif 1 comprend avantageusement en outre un deuxième interrupteur 63 agissant sur l'alimentation électrique délivrée par le câble électrique d'alimentation 64 sortant et traversant la traversée étanche 81 par exemple, comme représenté sur la figure 4.

Les premier 60 et deuxième 63 interrupteurs, sont disposés sur la première 12 partie de l'enceinte 5, plus précisément à l'intérieur de l'espace libre 7 défini par l'enceinte 5, de préférence leurs parties actives respectives pour la commande de chaque interrupteur 60, 63 étant accessibles à partir du deuxième sous espace de l'enceinte 5, les connexions des câbles électriques à ces interrupteurs étant effectuées dans le premier sous-espace de l'enceinte 5. A cet effet, les interrupteurs 60 et 63 seront avantageusement fixés sur le dessus 33 du boîtier sur lequel apparaissent les logements de la prise de courant, dans l'ouverture 34. Ainsi, la commande de ces interrupteurs sera normalement accessible lorsque le couvercle 14 est ouvert, soit lorsqu'il est dans la première position dite de raccordement électrique.

Le dispositif 1 comprend en outre, comme plus particulièrement représenté sur la figure 7 ou 10 :
- des moyens de renvoi 65 de la commande des premier 60 et deuxième 63 interrupteurs, sur la deuxième partie 13 de l'enceinte 5, plus précisément sur le couvercle 14,
- des moyens de commande 70 des moyens de renvoi 65, disposés sur la deuxième 13 partie de l'enceinte 5 et sur une surface extérieure de celle-ci, plus précisément sur le couvercle 14, en sorte de permettre une commande externe des interrupteurs 60 et 63 à partir de la deuxième 13 partie de l'enceinte 5.

Cette configuration permet de réduire le volume du dispositif selon l'invention, et permet également de sécuriser le dispositif 1 en ce que la coupure de l'alimentation électrique peut être effectuée avant d'ouvrir le couvercle 14.

Un exemple de mode de réalisation des moyens de renvoi 65, et des moyens de commande 70 va maintenant être plus précisément décrit avec l'aide de la figure 7, qui est de manière schématique, un agrandissement d'un des moyens de renvoi 65 représentés sur la figure 10 à l'égard des deux interrupteurs.

Les moyens de renvoi 65 pour un interrupteur 60 ou 63 comportent une tige 90 mobile en translation, dont une extrémité 91 est disposée en vis à vis de la commande de l'interrupteur correspondant et dont l'autre extrémité 92 opposée traverse, de manière étanche, la paroi plane 86 rectangulaire du couvercle 14 pour être accessible par l'extérieur de l'enceinte 5 et se trouver en vis-à-vis des moyens de commande 70 des moyens de renvoi 65, en sorte qu'une action sur ces moyens de commande 70 entraîne le déplacement de la tige 90 et donc une action sur l'interrupteur correspondant. A cet effet, l'axe longitudinal de la tige 90 est monté parallèle à la direction de déplacement de la commande de l'interrupteur 60 ou 63 en face duquel elle est placée.

Chaque interrupteur possède sa tige 90 d'actionnement.

Une tige 90 est liée au couvercle 14 selon une liaison comportant un degré de liberté en translation, par exemple au moyen d'un guide 93 solidaire du couvercle 14, l'axe du guide 93 étant perpendiculaire à la paroi 86 plane du couvercle 14, en sorte que l'axe de la tige 90 et sa direction de déplacement est perpendiculaire à cette paroi 86, la direction de manoeuvre des interrupteurs étant également perpendiculaire à la paroi 86 plane du couvercle 14 lorsque ce dernier est placé dans la deuxième position de protection du branchement électrique. L'extrémité 92 de la tige accessible de l'extérieur du couvercle 14, est recouverte d'un capuchon étanche 94 souple permettant la manoeuvre de la tige 90 par l'extérieur de l'enceinte 5. La manoeuvre de la tige 90 par l'extérieur de l'enceinte 5 entraîne celle de l'interrupteur correspondant lorsque le couvercle 14 est placé dans la deuxième position. Le capuchon étanche 94 déformable adopte par exemple une forme de bonnet 97 à collerette 96, et est par exemple réalisé en caoutchouc ou analogue. L'étanchéité de l'assemblage du capuchon étanche 94 sur le couvercle 14 est par exemple assurée au moyen d'un écrou 95 percé en son centre pour laisser traverser la tige 90, et exerçant une pression périphérique sur la collerette 96 du capuchon étanche 94 déformable, lorsqu'il est par exemple vissé dans un trou taraudé formé à la surface extérieure de la paroi 86 du couvercle 14.

La tige 90 comporte avantageusement une collerette 98 solidaire qui sert de butée à un ressort 99 de rappel de la tige 90 en position de repos, c'est à dire en position de non contact avec l'interrupteur, comme représenté sur la figure 7. La collerette 98 et le ressort de rappel sont logés dans le guide tubulaire 93 solidaire du couvercle qui s'étend avantageusement à partir de la paroi 86 du couvercle 14 à l'intérieur du deuxième sous-espace de l'enceinte 5, en direction de l'interrupteur correspondant. L'extrémité du guide 93 peut être munie d'un écrou 100 de retenu du ressort 99 à l'intérieur du guide. L'écrou 100 est percé en son centre pour laisser traverser la tige 90.

Comme expliqué ci-dessus, les moyens de renvoi 65 sont ainsi constitués d'un ensemble indépendant de la première partie 12 de l'enceinte et faisant corps avec la deuxième partie 13 de l'enceinte 5. Les moyens de renvois 65 respectifs pour chacun des interrupteurs 60 et 63, sont disposés sur le couvercle 14 en sorte d'être en position d'actionner ces interrupteurs lorsque le couvercle est fermé (deuxième position), comme représenté sur la figure 10. Une telle configuration permet de diminuer sensiblement le volume du dispositif, en profitant d'un espace libre inutilisé dans le deuxième sous-espace de l'enceinte 5 pour placer les moyens de renvoi 65, et en utilisant la surface supérieure du couvercle 14 très en vue et accessible pour disposer les moyens de commande 70 des moyens de renvoi 65.

Ces moyens de commande 70 peuvent adopter chacun toute forme appropriée, de type bouton poussoir par exemple, apte à manoeuvrer la tige 90 lorsqu'un opérateur appuie dessus. Il est possible de considérer que les moyens de renvoi 65 constituent en eux-mêmes les moyens de commande 70 dans la mesure où le capuchon étanche 94 est agencé en sorte de permettre sa manoeuvre directe par le doigt d'un opérateur; dans ce cas, les moyens de commande 70 sont constitués du capuchon étanche 94 directement accessible à l'opérateur. Il peut être avantageux de réaliser des moyens de commande spécifiques facilitant la manoeuvre des moyens de renvois 65. La figure 2 montre un exemple de réalisation de ces moyens de commande 70 spécifiques; ils sont constitués pour chaque moyen de renvoi 65 d'une plaque 101 de manoeuvre montée rotative à une de ses extrémités sur le dessus du couvercle 14, et dont l'autre extrémité opposée appuie sur le capuchon étanche 94; ainsi, la surface d'actionnement des moyens de renvoi 65 est augmentée en vue de faciliter la commande des interrupteurs. Comme représenté sur les figures 2 à 4, deux plaques 101 de commande sont disposées parallèlement sur le dessus du couvercle 14 et s'étendent sensiblement sur toute la surface de celui-ci, en vue de commander respectivement les interrupteurs 60 et 63 via leurs moyens de renvoi 65 respectifs.

De manière avantageuse, les moyens de renvoi 65 peuvent être agencés de manière à :
- interrompre l'alimentation électrique automatiquement lors du passage de la deuxième partie 13 de l'enceinte 5 de la deuxième position dite de protection à la première position, dite de raccordement électrique,
- rétablir l'alimentation électrique automatiquement lors du passage de la deuxième partie 13 de l'enceinte 5 de la première position, dite de raccordement électrique à la deuxième position dite de protection.

Une telle configuration peut être obtenue avec des moyens de commande 70 et des interrupteurs 60, 63 du commerce appropriés, de telle sorte qu'une tige 90 reste maintenue enfoncée et en appui sur l'interrupteur 60 ou 63 pour maintenir l'interrupteur actif; ainsi, lorsque le couvercle 14 est ouvert, les tiges 90 se séparent automatiquement des interrupteurs 60 et 63 et actionnent en conséquence lors de cette séparation ces derniers afin de couper l'alimentation électrique. Les tiges 90 étant maintenues en position durant la manoeuvre d'ouverture et de fermeture du couvercle, lorsque ce dernier est refermé, les interrupteurs 60 et 63 sont automatiquement actionnés et l'alimentation électrique ainsi rétablie. Indépendamment d'un tel mode d'actionnement des interrupteurs 60 et 63, les moyens de commandes 70 dans ce cas permettent en outre de couper ou de rétablir l'alimentation lorsque le couvercle 14 est fermé, par une simple action sur ceux-ci, d'une manière identique au mode de fonctionnement classique d'un interrupteur. Lorsque l'alimentation est coupée quand un opérateur ouvre le couvercle, les tiges 90 peuvent ne plus être en contact avec les interrupteurs 60 ou 63 quand le couvercle est encore fermé, puisque l'ouverture de ce dernier n'a pas à couper le courant qui est déjà coupé.

Les moyens de verrouillage 69, permettant de verrouiller le couvercle 14 sur la première partie 12 de l'enceinte 5, peuvent être constitués de tout moyen de verrouillage connu, par exemple comportant des crochets 102 à effacement élastique venant pénétrer dans des logements idoines, ou s'associant à des épaulements idoines, lorsque le couvercle 14 est en position de fermeture étanche de l'enceinte 5. Les crochets 102 peuvent comporter une languette 103 solidaire de manoeuvre permettant à un opérateur en la manoeuvrant de dégager les crochets 102 de leur logements ou épaulements idoines afin d'ouvrir le couvercle 14. Ces moyens de verrouillage 69 peuvent avantageusement être disposés latéralement à l'extérieur de l'enceinte 5, du côté de la traversée 11, comme représenté sur les figures 1 à 4. Les crochets 102 peuvent ainsi être disposés de part et d'autre de la traversée 11, afin d'assurer un verrouillage direct et efficace dans la zone de compression du joint 17 de la traversée 11. La liaison 85 de type charnière sera disposée du côté du couvercle 14 opposé aux moyens de verrouillage.

Le dispositif 1 comprend avantageusement en outre :
- au moins une cellule photoélectrique 66,
- des moyens d'éclairage 67 de l'espace externe environnant le dispositif de branchement électrique, commandés par la ou les cellules photoélectriques 66, en sorte que :

- lorsqu'une lumière extérieure à l'enceinte 5 atteint la ou les cellules photoélectriques 66, les moyens d'éclairage 67 sont éteints, et
- lorsqu'aucune lumière n'atteint la ou les cellules photoélectriques 66, les moyens d'éclairage 67 sont allumés afin d'éclairer le dispositif de branchement électrique.

La ou les cellules photoélectriques 66 sont disposées à l'extérieur de l'enceinte dans une zone touchée par la lumière naturelle lorsque celle-ci est présente, par exemple mais pas nécessairement, sur le dessus du couvercle 14 ou le rebord 87 de celui-ci.

Les moyens d'éclairage 67 adoptent par exemple la forme de deux plots lumineux disposés latéralement sur la première partie 12 de l'enceinte 5, sur le même côté que celui où sont placés les moyens de verrouillage 69, comme représenté sur la figure 1.

Le dispositif 1 comprend avantageusement en outre des moyens de témoins lumineux 68 indiquant la position de fonctionnement des premier 60 et deuxième 63 interrupteurs, en sorte d'indiquer de manière lumineuse à l'extérieur de l'enceinte 5 lorsque l'alimentation de la prise de courant 2 est établie. Les moyens de témoins lumineux 68, par exemple au nombre deux voyants, un par interrupteur, sont connectés respectivement aux interrupteurs 60 et 63 et à l'alimentation électrique provenant du câble électrique 9, en sorte que, lorsque l'alimentation électrique est établie à la prise de courant 2, le témoin lumineux soit allumé, et lorsque l'alimentation à la prise de courant 2 est coupée, le témoin lumineux 68 est éteint. Les témoins lumineux 68 peuvent avantageusement être disposés au sommet de colonnes 104, formées dans la première partie 12 de l'enceinte 5, à deux angles contigus de celle-ci, afin d'être visible de l'extérieur de l'enceinte 5 et d'une zone large entourant le dispositif de branchement électrique selon l'invention. Les colonnes 104 peuvent être réparties de part et d'autre des moyens de verrouillage 69, comme représenté sur les figures 1 à 4.

Le dispositif 1 comprend avantageusement en outre des moyens de fixation murale étanche de l'enceinte 5, comme montré sur la figure 8. La figure 8 représente à cet effet une vue en coupe longitudinale passant dans l'angle du fond 32 du boîtier de l'enceinte 5. La fixation murale du dispositif 1 peut être effectuée avantageusement au moyen de quatre vis 110 traversant la paroi du fond 32 du boîtier aux quatre angles de celui-ci, respectivement. Afin de garantir l'étanchéité de cette fixation, la tête de la vis 110 est avantageusement logée dans un puits 111 formé dans l'angle du boîtier et bouché à son entrée par un obturateur 112 après mise en place de la vis, par exemple un obturateur à vis, vissé dans le puits 111, dont l'assemblage avec le fond 32 du boîtier est par exemple rendu étanche en fin de vissage au moyen d'un joint torique 113, comme représenté sur la figure 8.

Il est à noter que le dispositif 1 selon l'invention peut comporter plusieurs prises de courant 2, similaires ou différentes, en vue de permettre un branchement étanche de plusieurs appareils électriques ne comportant pas tous les mêmes moyens de raccordement électrique. Il peut également être envisagé que le dispositif 1 selon l'invention soit alimenté par plusieurs câbles électriques d'alimentation, impliquant la réalisation de plusieurs traversées étanches, une par câble d'alimentation. Dans le cas de la présence d'une pluralité de prises de courant, il est préférable pour une meilleure étanchéité de l'enceinte, de réaliser autant de traversées étanches, par exemple telle que la traversée 11 décrite plus haut, que de prises de courant. En vue de conserver l'étanchéité d'une traversée 11 malgré une non-utilisation de la prise de courant correspondante, c'est à dire en l'absence de tout câble électrique traversant le joint 17, ce dernier sera de préférence de type à contact jointif déformable : c'est à dire que les deux demi-joints 18 et 19 posséderont chacun une surface de contact complémentaire de celle de l'autre en l'absence de câble. Ainsi, un tel joint assurera l'étanchéité de la traversée 11 même lorsqu'aucun câble ne la traverse.

Le dispositif 1 fonctionne de la manière suivante :
- lorsqu'il n'est pas utilisé, mais lorsqu'il est connecté à un câble 9 d'alimentation électrique, le dispositif 1 est de préférence étanche en l'absence de câble électrique 3 de raccordement d'un appareil, comme expliqué ci-dessus ;
- lorsqu'un opérateur souhaite brancher un appareil électrique au dispositif 1 alimenté par un câble électrique 9 en place et électriquement raccordé, il coupe l'alimentation au moyen de la commande 70 d'interrupteur 60, et ouvre le couvercle 14 dégageant ainsi l'ouverture 34, ou simplement directement en ouvrant le couvercle selon le mode de réalisation choisi comme décrit plus haut ;
- il branche ensuite les moyens de raccordement 4 électrique sur la prise de courant 2 à l'intérieur de l'enceinte 5, et positionne le câble de raccordement électrique 3 dans le demi-joint 18 inférieur de la deuxième traversée 11 ;
- l'opérateur referme ensuite le couvercle 14 et actionne les moyens de verrouillage 69 de manière à écraser le joint périphérique 40, le joint 17 de passage du câble 9, afin d'assurer ainsi l'étanchéité du dispositif 1 aux liquides ;
- l'opérateur actionne ensuite les moyens de commande 70 pour rétablir l'alimentation électrique, si cette dernière ne s'est pas automatiquement rétablie lors de la fermeture du couvercle 14.

Le dispositif 1 ainsi obtenu peut être placé dans des ambiances humides ou arrosée, par exemple à proximité d'une piscine, jardin, extérieur, etc...

## Revendications

1. Dispositif (1) de branchement électrique, destiné à être étanche aux liquides, entre au moins une prise de courant (2) et au moins un appareil électrique comportant au moins un câble électrique de raccordement (3) à une extrémité duquel sont fixés des moyens de raccordement électrique (4) à ladite au moins une prise de courant, ledit dispositif comprenant :
- une enceinte (5) comportant une paroi (6) étanche aux liquides et définissant un espace libre (7) à l'intérieur duquel ladite prise de courant est placée et ledit branchement électrique est destiné à être effectué,
- des moyens de connexions (8) de ladite au moins une prise de courant à au moins un câble électrique d'alimentation (9) entrant,
- une première traversée (10) destinée à être étanche aux liquides, de ladite paroi étanche de ladite enceinte, apte à permettre au dit au moins un câble électrique d'alimentation entrant de franchir ladite paroi de manière étanche aux liquides,
- au moins une deuxième traversée (11) destinée à être étanche aux liquides, de ladite paroi étanche de l'enceinte, destinée à permettre au dit au moins un câble électrique de raccordement (3) de franchir ladite paroi de manière étanche aux liquides,
- ladite enceinte (5) comportant en outre :
- une première (12) partie supportant ladite au moins une prise de courant,
- une deuxième (13) partie, mobile par rapport à ladite première partie (12), et associée à cette dernière en sorte de permettre au moins les deux première et deuxième positions suivantes :
- une première position, dite de raccordement électrique, dans laquelle un accès desdits moyens de raccordement électrique (4) dudit au moins un appareil électrique à ladite au moins une prise de courant est possible en vue de la réalisation dudit branchement électrique, et
- une deuxième position, dite de protection dudit branchement électrique contre les liquides provenant de l'extérieur de ladite enceinte, dans laquelle lesdites première (12) et deuxième (13) parties de l'enceinte (5) sont solidaires afin d'obtenir une étanchéité de ladite enceinte (5),
ledit dispositif étant ***caractérisé en ce qu'***il comprend en outre :
- au moins un premier interrupteur (60) intégré à ladite enceinte (5), agissant sur ladite alimentation électrique provenant dudit câble électrique d'alimentation (9) entrant, afin de permettre un raccordement électrique sécurisé des moyens de raccordement électrique (4) à ladite au moins une prise de courant, en coupant ladite alimentation électrique provenant du câble électrique d'alimentation (9) entrant, ledit au moins un premier interrupteur (60) étant disposé sur la première (12) partie de l'enceinte (5) à l'intérieur de l'espace libre (7) défini par ladite enceinte,
- des moyens de renvoi (65) de la commande dudit au moins un premier interrupteur (60), sur la deuxième partie (13) de l'enceinte (5), et
- des moyens de commande (70) desdits moyens de renvoi (65), disposés sur ladite deuxième (13) partie de l'enceinte (5) et sur une surface extérieure de celle-ci, en sorte de permettre une commande externe dudit au moins un interrupteur à partir de la deuxième (13) partie de l'enceinte (5),
- lesdits moyens de renvoi (65) de la commande dudit au moins un premier interrupteur comportant une tige (90) mobile en translation, dont l'axe longitudinal est monté parallèle à la direction de déplacement de la commande de l'interrupteur.

2. Dispositif selon la revendication 1, ***caractérisé en ce qu'**il* comprend en outre au moins une troisième traversée (61) destinée à être étanche aux liquides, de ladite paroi étanche (6) de ladite enceinte (5), apte à permettre à au moins un câble électrique d'alimentation sortant (64) de ladite enceinte (5), de franchir ladite paroi de manière étanche aux liquides.

3. Dispositif selon la revendication 2, ***caractérisé en ce qu*'**il comprend en outre au moins un deuxième interrupteur (63) agissant sur ladite alimentation électrique délivrée par ledit câble électrique d'alimentation (64) sortant.

4. Dispositif selon l'une des revendications 1 à 3, ***caractérisé en ce que*** lesdits moyens de renvoi (65) sont agencés en sorte de :
- interrompre l'alimentation électrique automatiquement lors du passage de la deuxième partie (13) de l'enceinte (5) de la deuxième position dite de protection à la première position, dite de raccordement électrique,
- rétablir l'alimentation électrique automatiquement lors du passage de la deuxième partie (13) de l'enceinte (5) de la première position, dite de raccordement électrique à la deuxième position dite de protection.

5. Dispositif selon l'une quelconque des revendications 1 à 4, ***caractérisé en ce qu*'**il comprend en outre :
- au moins une cellule photoélectrique (66),
- des moyens d'éclairage (67) de l'espace externe environnant ledit dispositif de branchement électrique, commandés par ladite au moins une cellule photoélectrique (66), en sorte que :
- lorsqu'une lumière extérieure à ladite enceinte (5) atteint ladite cellule photoélectrique, lesdits moyens d'éclairage (67) sont éteints, et
- lorsqu'aucune lumière n'atteint ladite cellule photoélectrique (66), lesdits moyens d'éclairage (67) sont allumés afin d'éclairer ledit dispositif de branchement électrique.

6. Dispositif selon l'une quelconque des revendications 1 à 5, ***caractérisé en ce qu*'**il comprend en outre des moyens de témoins lumineux (68) indiquant la position dudit au moins un premier interrupteur (60), ou desdits au moins premier (60) et deuxième (63) interrupteurs, en sorte d'indiquer de manière lumineuse à l'extérieur de l'enceinte (5) lorsque l'alimentation de la prise de courant (2) est établie.

7. Dispositif selon l'une quelconque des revendications 1 à 6, ***caractérisé en ce qu*'**il comprend en outre des moyens de fixation murale étanche de ladite enceinte (5).

8. Dispositif selon l'une quelconque des revendications 1 à 7, ***caractérisé en ce que*** lesdits moyens de raccordement électrique (4) sont des moyens de raccordement électrique à fiches (29), et **en ce que** ladite au moins une prise de courant (2) comporte des logements (30) complémentaires pour lesdites fiches.

9. Dispositif selon l'une quelconque des revendications 1 à 8, ***caractérisé en ce que*** ladite au moins une deuxième traversée (11) étanche est disposée entre lesdites première (12) et deuxième (13) parties de l'enceinte (5).

10. Dispositif selon la revendication 9, ***caractérisé en ce que*** ladite au moins une deuxième (11) traversée étanche comprend un joint d'étanchéité cylindrique (17) dissocié axialement en deux demi-joints, un premier (18) demi-joint étant lié à ladite première (12) partie de l'enceinte (5), un deuxième (19) demi-joint étant lié à ladite deuxième partie (13) de l'enceinte (5), de sorte que lorsque lesdites première (12) et deuxième (13) parties de l'enceinte sont solidaires en vue d'obtenir une étanchéité de ladite enceinte (5), l'axe longitudinal (20) dudit joint d'étanchéité cylindrique correspond à l'axe (21) dudit au moins un câble électrique de raccordement (3).

11. Dispositif selon l'une quelconque des revendications 1 à 10, ***caractérisé en ce que*** ladite au moins une première (10) traversée étanche, ou lesdites au moins première (10) et troisième (61) traversées étanches, comportent des moyens de serrage (24) dudit câble électrique d'alimentation (9) entrant, ou respectivement desdits câbles électriques d'alimentation entrant (9) et sortant (64), dans une ou des plages déterminées de diamètres respectivement.

12. Dispositif selon la revendication 11, ***caractérisé en ce que*** lesdits moyens de serrage (24) d'un câble d'alimentation électrique entrant (9) ou sortant (64), comprennent une pluralité de languettes (25) apte à entourer ledit câble électrique d'alimentation (9, 64), lesdites languettes comportant des extrémités libres (26) aptes à converger vers un axe (27) longitudinal du câble électrique d'alimentation sous l'effet d'une poussée parallèle au dit axe longitudinal du câble électrique d'alimentation en vue d'assurer un serrage de ce dernier.

13. Dispositif selon la revendication 12, ***caractérisé en ce que*** lesdites languettes (25) sont régulièrement réparties sur une surface annulaire (28) destinée à entourer ledit câble électrique d'alimentation, lesdites languettes comportant respectivement une section transversale d'épaisseur décroissante vers l'intérieur de la surface annulaire.

14. Dispositif selon l'une quelconque des revendications 1 à 13, ***caractérisé en ce que*** lesdites première (12) et deuxième (13) parties de l'enceinte (5) sont liées entre elles au moyen d'une liaison (85) de type charnière à un degré de liberté en rotation.

15. Dispositif selon l'une quelconque des revendications 1 à 14, ***caractérisé en ce qu'**il* comprend en outre des moyens de verrouillage (69) de ladite deuxième (13) partie de l'enceinte sur ladite première (12) partie de l'enceinte (5), dans la deuxième position, dite de protection dudit branchement électrique.
